# EUROPÄISCHE PATENTANMELDUNG

(11) **EP 4 759 770 A1**
(43) Veröffentlichungstag der Anmeldung: **17.06.2026**
(21) Anmeldenummer: 25218557.4
(22) Anmeldetag: 26.11.2025
(51) Int. Cl.: B66F 9/08, B66F 9/22

(54) **HUBMAST FÜR EIN FLURFÖRDERZEUG**

(30) Priorität: 16.12.2024 DE 102024137945
(71) Anmelder: Linde Material Handling GmbH, 63743 Aschaffenburg (DE)
(72) Erfinder: Proust, Freddy, 86230 Serigny (FR)
(74) Vertreter: Patentship Patentanwaltgesellschaft

(57) **Zusammenfassung**

Die Erfindung betrifft ein Hubmast (10) für ein Flurförderzeug (1a), insbesondere Doppelstock-Hochhubwagen (1), wobei der Hubmast (10) einen als Standmast ausgebildeten Außenmast (15) und einen in dem Außenmast (15) anhebbar und absenkbar angeordneten Innenmast (16) aufweist, wobei in dem Innenmast (16) ein Lastschlitten (11), der mit zwei Gabelarmen (12a, 12b) versehen ist, anhebbar und absenkbar angeordnet ist, wobei der Außenmast (15) von zwei seitlich beabstandet angeordneten vertikalen Außenmastprofilen (15a, 15b) gebildet ist und der Innenmast (16) von zwei seitlich beabstandet angeordneten vertikalen Innenmastprofilen (16a, 16b) gebildet ist, wobei eine Masthubzylindereinrichtung (20) vorgesehen ist, die ausgebildet ist, den Innenmast (16) im Außenmast (15) anzuheben und abzusenken, und eine Freihubzylindereinrichtung (21) vorgesehen ist, die ausgebildet ist, den Lastschlitten (11) im Innenmast (16) anzuheben und abzusenken. Die Masthubzylindereinrichtung (20) umfasst einen einzelnen Masthubzylinder (20a) und die Freihubzylindereinrichtung (21) einen einzelnen Freihubzylinder (21a), wobei der Masthubzylinder (20a) und der Freihubzylinder (21a) seitlich nebeneinander in einem Mittenbereich (MB) des Hubmastes (10) zwischen den zwei vertikalen Innenmastprofilen (16a, 16b) angeordnet sind.

## Beschreibung

Die Erfindung betrifft einen Hubmast für ein Flurförderzeug, insbesondere Doppelstock-Hochhubwagen, wobei der Hubmast einen als Standmast ausgebildeten Außenmast und einen in dem Außenmast anhebbar und absenkbar angeordneten Innenmast aufweist, wobei in dem Innenmast ein Lastschlitten, der mit zwei Gabelarmen versehen ist, anhebbar und absenkbar angeordnet ist, wobei der Außenmast von zwei seitlich beabstandet angeordneten vertikalen Außenmastprofilen gebildet ist und der Innenmast von zwei seitlich beabstandet angeordneten vertikalen Innenmastprofilen gebildet ist, wobei eine Masthubzylindereinrichtung vorgesehen ist, die ausgebildet ist, den Innenmast im Außenmast anzuheben und abzusenken, und eine Freihubzylindereinrichtung vorgesehen ist, die ausgebildet ist, den Lastschlitten im Innenmast anzuheben und abzusenken.

Als Doppelstock-Hochhubwagen ausgebildete Flurförderzeuge werden insbesondere zum Beladen und Entladen von Lastkraftwagen eingesetzt.

Für diese Anwendung sind geringe Außenabmessungen des Doppelstock-Hochhubwagens, insbesondere ein geringe Fahrzeugbreite und eine geringe Fahrzeuglänge, wesentliche Anforderungen, um die Tätigkeit des Be- und Entladens von Lastkraftwagen so gut wie möglich gestalten zu können und eine erhöhte Manövrierfähigkeit zu erzielen, um die Lagerbelegung zu optimieren.

Bei bekannten Doppelstock-Hochhubwagen weist der Hubmast für den Masthub des Innenmastes im Außenmast eine Masthubzylindereinrichtung auf, die von zwei Masthubzylindern gebildet ist, die an den Fahrzeugaußenseiten der beiden vertikalen Außenmastprofilen angeordnet sind. Für die an den Fahrzeugaußenseiten der beiden vertikalen Außenmastprofilen angeordneten Masthubzylinder sind Schutzeinrichtungen erforderlich, um die Masthubzylinder vor mechanischen Beschädigungen im Betrieb des Doppelstock-Hochhubwagen zu schützen. Für den Freihub des Lastschlittens im Innenmast ist ein Freihubzylinder vorgesehen. Der Hubmast von einem bekannten Doppelstock-Hochhubwagen weist somit insgesamt drei Hubzylinder auf, wodurch ein hoher Bauaufwand entsteht und die drei Hubzylinder einen großen Ölverbrauch erfordern, wodurch ein entsprechend großer Öltank für eine Hydraulikpumpeneinheit im Doppelstock-Hochhubwagen vorzusehen ist.

Der vorliegenden Erfindung liegt die Aufgabe zugrunde, einen Hubmast zur Verfügung zu stellen, der hinsichtlich der genannten Nachteile verbessert ist.

Diese Aufgabe wird erfindungsgemäß dadurch gelöst, dass die Masthubzylindereinrichtung einen einzelnen Masthubzylinder umfasst und die Freihubzylindereinrichtung einen einzelnen Freihubzylinder umfasst, wobei der Masthubzylinder und der Freihubzylinder seitlich nebeneinander in einem Mittenbereich des Hubmastes zwischen den zwei vertikalen Innenmastprofilen angeordnet sind.

Erfindungsgemäß weist somit der Hubmast einen einzigen Masthubzylinder und einen einzigen Freihubzylinder auf, so dass der Hubmast insgesamt lediglich zwei Hubzylinder für den Masthub und für den Freihub aufweist. Der Masthubzylinder und der Freihubzylinder sind seitlich nebeneinander, d.h. benachbart und angrenzend zueinander, angeordnet und in einem Mittenbereich des Hubmastes zwischen den zwei vertikalen Innenmastprofilen angeordnet. Der Mittenbereich des Hubmastes ist bevorzugt ein Zentralbereich, der in Querrichtung des Hubmastes mittig angeordnet ist. Bei dem erfindungsgemäßen Hubmast sind sowohl der Masthubzylinder als auch der Freihubzylinder geschützt zwischen den zwei vertikalen Innenmastprofilen des Innenmastes angeordnet, so dass keine zusätzlichen Schutzeinrichtungen erforderlich sind, um den Masthubzylinder vor mechanischen Beschädigungen im Betrieb des Doppelstock-Hochhubwagen zu schützen. Weiterhin sind bei dem erfindungsgemäßen Hubmast lediglich zwei Hubzylinder für den Masthub und für den Freihub vorgesehen, wodurch sich einerseits ein verringerter Bauaufwand erzielen lässt und andererseits die zwei Hubzylinder einen verringerten Ölverbrauch aufweisen, wodurch ein verkleinerter Öltank für eine Hydraulikpumpeneinheit im Doppelstock-Hochhubwagen vorzusehen ist. Der verkleinerte Öltank führt zu einem verkleinerten Bauraumbedarf im Doppelstock-Hochhubwagen, wodurch sich die Außenabmessungen des Doppelstock-Hochhubwagens in der Fahrzeugbreite und/oder in der Fahrzeuglänge verringern lassen.

Gemäß einer vorteilhaften Ausgestaltungsform der Erfindung sind die zwei Außenmastprofile des Außenmastes mittels einer unteren Außenmast-Quertraverse und einer oberen Außenmast-Quertraverse miteinander verbunden und sind die zwei Innenmastprofile des Innenmastes mittels einer unteren Innenmast-Quertraverse und einer oberen Innenmast-Quertraverse miteinander verbunden, wobei der Masthubzylinder mit der unteren Außenmast-Quertraverse und mit der oberen Innenmast-Quertraverse verbunden ist. Mit einer derartigen Anbindung des im Mittenbereich des Hubmastes zwischen den zwei vertikalen Innenmastprofilen angeordneten Masthubzylinders an die untere Außenmast-Quertraverse und die obere Innenmast-Quertraverse kann in einfacher Weise der Masthub erzielt werden, mit dem der Innenmast im Außenmast angehoben und abgesenkt wird.

Gemäß einer vorteilhaften Ausgestaltungsform der Erfindung weist der Masthubzylinder ein Zylinderrohr und eine in dem Zylinderrohr ausfahrbar angeordnete Kolbenstange aufweist, wobei das Zylinderrohr des Masthubzylinders mit der unteren Außenmast-Quertraverse und die Kolbenstange des Masthubzylinders mit der oberen Innenmast-Quertraverse verbunden ist. Dies ermöglicht eine einfache Anordnung des Masthubzylinders und führt zu geringen Sichtbehinderung durch den Hubmast bei nach oben ausgefahrener Kolbenstange des Masthubzylinders und angehobenem Innenmast.

Gemäß einer vorteilhaften Ausgestaltungsform der Erfindung ist der Freihubzylinder mit der unteren Innenmast-Quertraverse verbunden und mittels eines Zugmittels mit dem Lastschlitten verbunden. Hierdurch kann in einfacher Weise mit dem Freihubzylinder der Freihub erzielt werden, mit dem der Lastschlitten im Innenmast angehoben wird.

Gemäß einer vorteilhaften Ausgestaltungsform der Erfindung weist der Freihubzylinder ein Zylinderrohr und eine in dem Zylinderrohr ausfahrbar angeordnete Kolbenstange aufweist, wobei an der Kolbenstange des Freihubzylinders eine Umlenkrolle drehbar angeordnet ist, über die das Zugmittel umgelenkt ist, wobei eine Drehachse der Umlenkrolle zur einer Längsachse des Hubmastes, die in Längsrichtung der Gabelarme verläuft, einen Winkel im Bereich von 20⁰ bis 35⁰, insbesondere einen Winkel im Bereich von 25⁰ bis 30⁰, aufweist. Mit einer derartig gedrehten Anordnung der Umlenkrolle an der Kolbenstange des Freihubzylinders wird erzielt, dass die Umlenkrolle in Längsrichtung des Hubmastes einen geringen Bauraumbedarf aufweist, wodurch der Hubmast in Längsrichtung mit kompakten Abmessungen ausgeführt werden kann, wodurch sich die Außenabmessungen des Doppelstock-Hochhubwagens in der Fahrzeuglänge verringern lassen. Eine derartig gedrehte Anordnung der Umlenkrolle an der Kolbenstange des Freihubzylinders führt weiterhin zu dem Vorteil, dass der von der Umlenkrolle zu dem Lastschlitten geführte Abschnitt des Zugmittels innerhalb der Breitenerstreckung des Zylinderrohrs des Masthubzylinders angeordnet werden kann, wodurch der Abstand des Freihubzylinders und des Masthubzylinders in Querrichtung des Hubmastes gering gehalten werden kann bzw. der Freihubzylinder und der Masthubzylinder in Querrichtung des Hubmastes überlappend angeordnet werden können, wodurch geringe Sichtbehinderungen durch den Hubmast erzielt werden.

Gemäß einer vorteilhaften Ausgestaltungsform der Erfindung ist an das Zylinderrohr des Masthubzylinders eine Hydraulikanschlussleitung angeschlossen und ist eine Hydraulikverbindungsleitung von der Kolbenstange des Masthubzylinders zu dem Zylinderrohr des Freihubzylinders geführt. Hierdurch wird ein geringer Bauaufwand für den Anschluss der beiden Hubzylinder an eine Hydraulikpumpeneinheit und an eine Steuerventileinheit erzielt, da lediglich eine einzige Hydraulikanschlussleitung an das Zylinderrohr des Masthubzylinders geführt werden muss. Die Ölversorgung des Freihubzylinders erfolgt bevorzugt über eine hohle Kolbenstange des Masthubzylinders und die Hydraulikverbindungsleitung.

Gemäß einer vorteilhaften Ausgestaltungsform der Erfindung weist der Lastschlitten einen vertikalen Lastrücken auf, der mittels Führungsrollen in den zwei Innenmastprofilen des Innenmastes anhebbar und absenkbar angeordnet ist, wobei der Lastrücken zwischen den zwei Innenmastprofilen des Innenmastes angeordnet ist. Hierdurch ergibt sich eine platzsparende Anordnung des vertikalen Lastrückens des Lastrückens, wodurch der Hubmast in Längsrichtung mit kompakten Abmessungen ausgeführt werden kann, wodurch sich die Außenabmessungen des Doppelstock-Hochhubwagens in der Fahrzeuglänge verringern lassen.

Gemäß einer vorteilhaften Ausgestaltungsform der Erfindung ist der Lastrücken - in Richtung der Längsachse des Hubmastes gesehen - zumindest teilweise innerhalb der

Längserstreckung der Innenmastprofile angeordnet. Der Lastrücken des Lastschlittens ist somit in Längsrichtung des Hubmastes zumindest teilweise innerhalb der Längserstreckung der Innenmastprofile angeordnet und somit zwischen die beiden Innenmastprofile eingebaut, wodurch der Hubmast in Längsrichtung mit kompakten Abmessungen ausgeführt werden kann.

Gemäß einer vorteilhaften Ausgestaltungsform der Erfindung weisen die Außenmastprofile jeweils einen C-förmigen Querschnitt auf mit einem lastnahen Quersteg und einem lastfernen Quersteg, wobei die beiden Außenmastprofile des Außenmastes mit den Querstegen aufeinander zuweisend angeordnet sind. Hierdurch ergeben sich geringe Abmessungen der Außenmastprofile in Querrichtung des Hubmastes, wodurch einerseits geringe Sichtbehinderungen des Hubmastes erzielt werden können und andererseits sich die Außenabmessungen des Doppelstock-Hochhubwagens in der Fahrzeugbreite verringern lassen.

Gemäß einer vorteilhaften Ausgestaltungsform der Erfindung weisen die Innenmastprofile jeweils einen Doppel-T-Profil-Querschnitt auf und ist das Innenmastprofil geschachtelt in dem Außenmastprofil angeordnet, wobei ein lastnaher Quersteg des Innenmastprofils vor der lastnahen Vorderseite des lastnahen Querstegs des Außenmastprofils angeordnet ist und ein lastferner Quersteg des Innenmastprofils zwischen dem lastnahen Quersteg und dem lastfernen Querstegs des Außenmastprofils angeordnet ist. Mit einer derartigen Ausführung an Anordnung der Innenmastprofile werden kompakte Abmessungen des Hubmastes in Längsrichtung und Querrichtung erzielt, wodurch sich die Außenabmessungen des Doppelstock-Hochhubwagens in der Fahrzeuglänge und in der Fahrzeugbreite verringern lassen.

Die Erfindung betrifft weiterhin ein Flurförderzeug, insbesondere Doppelstock-Hochhubwagen, mit einem erfindungsgemäßen Hubmast.

Das Flurförderzeug weist die bereits zu dem Hubmast genannten Vorteile auf.

Die Erfindung weist eine Reihe von Vorteilen auf.

Der erfindungsgemäße Hubmast weist einen kostengünstigen Aufbau mit wenig Materialeinsatz und geringen Herstellkosten sowie Kompaktheit in Längsrichtung und in Querrichtung des Hubmastes auf. Der Hubmast weist lediglich zwei Hubzylinder auf, die vor Beschädigungen geschützt im Hubmast angeordnet sind und für den Betrieb ein geringes Ölvolumen aufweisen. Der erfindungsgemäße Hubmast erfüllt in einfacher Weise die Anforderungen an einen Hubmast eines Doppelstock-Hochhubwagens.

Der erfindungsgemäße Hubmast weist aufgrund der Außenmastprofile mit einem C-förmigen Querschnitt, aufgrund des zwischen die beiden Innenmastprofile eingebauten bzw. integrierter Lastschlittens und aufgrund der im Mittenbereich des Hubmastes angeordneten Hubzylinder (Masthubzylinder, Freihubzylinder) eine verbesserte Kompaktheit und eine verbesserte Durchsicht durch den Hubmast auf.

Die Kompaktheit mit geringen Abmessungen in Längsrichtung des Hubmastes wird durch die Integration des Freihubzylinders und des Masthubzylinders in den Mittenbereich des Hubmastes erreicht sowie durch die Anordnung des Lastrückens des Lastschlittens zwischen den beiden Innenmastprofilen des Innenmastes erzielt.

Die Außenmastprofile mit dem C-förmigen Querschnitt sowie die Innenmastprofile mit dem Doppel-T-Profil-Querschnitt ermögliche eine kompakte Bauweise in Längsrichtung des Hubmastes, wobei auch bei einer Gabelbreite der beiden Gabelarme von bis zu 560 mm ein zwischen die beiden Innenmastprofile integrierter Lastschlitten Platz findet. In Verbindung mit nur zwei Hubzylindern (Masthubzylinder, Freihubzylinder) im Mittenbereich des Hubmastes ergibt sich eine geringe Sichtbehinderung durch den Hubmast, was bei einem Doppelstock-Hochhubwagen für den sicheren Betrieb Vorteile bietet.

Der erfindungsgemäße Hubmast ermöglicht es, einen Doppelstock-Hochhubwagen mit geringen Abmessungen in Fahrzeuglängsrichtung sowie in Fahrzeugquerrichtung bereit zu stellen, wodurch die Be- und Entladeaktivität des Doppelstock-Hochhubwagens optimiert, die Manövrierfähigkeit des Doppelstock-Hochhubwagens erhöht und die Lagerbelegung optimiert werden kann.

Der erfindungsgemäße Hubmast weist lediglich zwei Hubzylindern (Masthubzylinder, Freihubzylinder) auf, wodurch aufgrund des verringerten Ölbedarfs das Volumen des Öltanks und somit dessen Bauraumbedarf im Doppelstock-Hochhubwagen verringert werden kann.

Weitere Vorteile und Einzelheiten der Erfindung werden beispielhaft anhand des in den schematischen Figuren dargestellten Ausführungsbeispiels näher erläutert.
- Figur 1: ein als Doppelstock-Hochhubwagen ausgebildetes Flurförderzeug in einer Seitenansicht,
- Figur 2: eine Draufsicht auf den Hubmast der Figur 1 in einer Darstellung gemäß Pfeil A,
- Figur 3: eine Vorderansicht auf den Hubmast der Figur 1 in einer Darstellung gemäß Pfeil B,
- Figur 4: eine perspektivische Darstellung des Hubmastes der Figur 3 bei abgesenktem Lastschlitten,
- Figur 5: den Hubmast der Figur 4 mit angehobenem Lastschlitten im Freihub und
- Figur 6: den Hubmast der Figuren 4 und 5 mit angehobenem Innenmast im Masthub.

In der Figur 1 ist ein als Doppelstock-Hochhubwagen 1 ausgeführtes Flurförderzeug 1a in einer Seitenansicht dargestellt.

Der Doppelstock-Hochhubwagen 1 weist ein Antriebsteil 2 und ein Lastteil 3 auf.

Im Antriebsteil 2 ist eine lenkbares Antriebsrad 5 angeordnet, mit dem sich der Doppelstock-Hochhubwagen 1 auf einer Fahrbahn abstützt.

Der Lastteil 3 umfasst zwei in Fahrzeugquerrichtung beabstandet angeordnete Lastarme 6a, 6b, an deren Spitzen jeweils eine Lastrolleneinrichtung 7 angeordnet ist, mit denen sich der Doppelstock-Hochhubwagen 1 auf der Fahrbahn abstützt. Der Lastteil 3 ist mit einer Initialhubvorrichtung 8 relativ zum Antriebsteil 2 anhebbar und absenkbar.

An dem Lastteil 3 ist weiterhin ein Hubmast 10 angeordnet, der mit einem Lastschlitten 11 versehen ist, der zwei in Querrichtung Q des Hubmastes 10 und somit in Fahrzeugquerrichtung beabstandet angeordnete Gabelarme 12a, 12b umfasst. Der Lastschlitten 11 mit den Gabelarmen 12a, 12b kann relativ zu den Lastarmen 6a, 6b angehoben und abgesenkt werden, so dass mit den Lastarmen 6a, 6b ein erstes Lasttragmittel, beispielsweise eine Palette, und mit den Gabelarmen 12a, 12b ein zweites Lasttragmittel, beispielsweise eine Palette, gehandhabt werden kann.

Der Hubmast 10 des Doppelstock-Flurförderzeugs 1 ist in den Figuren 2 bis 6 näher dargestellt.

Der Hubmast 10 weist einen als Standmast ausgebildeten Außenmast 15 und einen in dem Außenmast 15 anhebbar und absenkbar angeordneten Innenmast 16 auf. In dem Innenmast 16 ist der Lastschlitten 11, der mit den zwei Gabelarmen 12a, 12b versehen ist, anhebbar und absenkbar angeordnet.

In den Figuren 1 bis 3 ist weiterhin eine Längsachse L des Hubmastes 10, die in Längsrichtung der Gabelarme 12a, 12b verläuft, eine Querrichtung Q des Hubmastes 10 und die vertikale Richtung V verdeutlicht, entlang der die Gabelarme 12a, 12b anhebbar und absenkbar sind.

Der Außenmast 15 ist von zwei seitlich, in Querrichtung Q des Hubmastes 10, beabstandet angeordneten vertikalen Außenmastprofilen 15a, 15b gebildet. Der Innenmast 16 ist von zwei seitlich, in Querrichtung Q des Hubmastes 10, beabstandet angeordneten vertikalen Innenmastprofilen 16a, 16b gebildet ist

Die zwei vertikalen Außenmastprofile 15a, 15b des Außenmastes 15 sind mittels einer unteren Außenmast-Quertraverse 15c, die in Querrichtung Q des Hubmastes 10 verläuft, und einer oberen Außenmast-Quertraverse 15d, die in Querrichtung Q des Hubmastes 10 verläuft, miteinander verbunden.

Die zwei Innenmastprofile 16a, 16b des Innenmastes 16 sind mittels einer unteren Innenmast-Quertraverse 16c, die in Querrichtung Q des Hubmastes 10 verläuft, und einer oberen Innenmast-Quertraverse 16d, die in Querrichtung Q des Hubmastes 10 verläuft, miteinander verbunden. Die zwei Innenmastprofile 16a, 16b des Innenmastes 16 sind mittels einer weiteren Innenmast-Quertraverse 16e, die in Querrichtung Q des Hubmastes 10 verläuft und in vertikaler Richtung V zwischen der unteren Innenmast-Quertraverse 16c und der oberen Innenmast-Quertraverse 16d angeordnet ist, miteinander verbunden.

Zum Anheben und Absenken des Innenmastes 16 in dem Außenmast 15 ist eine Masthubzylindereinrichtung 20 vorgesehen.

Zum Anheben und Absenken des Lastschlittens 11 in dem Innenmast 16 ist eine Freihubzylindereinrichtung 21 vorgesehen.

Bei dem erfindungsgemäßen Hubmast 10 umfasst die Masthubzylindereinrichtung 20 einen einzelnen Masthubzylinder 20a und die Freihubzylindereinrichtung 21 einen einzelnen Freihubzylinder 21a.

Der Masthubzylinder 20a und der Freihubzylinder 21a sind seitlich, d.h. in Querrichtung Q des Hubmastes 10 gesehen, nebeneinander angeordnet und in einem Mittenbereich MB des Hubmastes 10 zwischen den zwei vertikalen Innenmastprofilen 16a, 16b angeordnet.

Der Mittenbereich MB des Hubmastes 10 ist von einem Zentralbereich des Hubmastes 10 gebildet, der in Querrichtung Q des Hubmastes 10 mittig zwischen den zwei vertikalen Innenmastprofilen 16a, 16b des Innenmastes 16 angeordnet ist.

Der Masthubzylinder 20a ist mit der unteren Außenmast-Quertraverse 15c und mit der oberen Innenmast-Quertraverse 16d verbunden. Der Masthubzylinder 20a weist ein Zylinderrohr 20b und eine in dem Zylinderrohr 20b vertikal ausfahrbar angeordnete Kolbenstange 20c auf. Das Zylinderrohr 20b des Masthubzylinders 20a ist mittels eines Halters 25 an der unteren Außenmast-Quertraverse 15c befestigt. Die Kolbenstange 20c des Masthubzylinders 20a ist mittels eines Halters 26 an der oberen Innenmast-Quertraverse 16d befestigt.

Der Freihubzylinder 21a ist mit der unteren Innenmast-Quertraverse 16c verbunden und steht mittels eines Zugmittels 30 mit dem Lastschlitten 11 in Verbindung.

Der Freihubzylinder 21a weist ein Zylinderrohr 21b und eine in dem Zylinderrohr 21b vertikal ausfahrbar angeordnete Kolbenstange 21c auf, an der eine Umlenkrolle 31 drehbar angeordnet ist, über die das Zugmittel 30 umgelenkt ist.

Das Zylinderrohr 21b des Freihubzylinders 21a ist mittels eines Halters 27 an der unteren Innenmast-Quertraverse 16c des Innenmastes 16 befestigt. Das Zylinderrohr 21b des Freihubzylinders 21a kann weiterhin an der weiteren Innenmast-Quertraverse 16e des Innenmastes 16 befestigt sein.

Das Zugmittel 30 ist an einem ersten Ende an dem Innenmast 16 befestigt, im dargestellten Ausführungsbeispiel an der weiteren Innenmast-Quertraverse 16e, über die Umlenkrolle 31 geführt und dort umgelenkt, und mit dem zweiten Ende an dem Lastschlitten 11 befestigt.

Die Drehachse DA der Umlenkrolle 31 schließt zu der Längsachse L des Hubmastes 10 einen Winkel α im Bereich von 20⁰ bis 35°, bevorzugt einen Winkel im Bereich von 25⁰ bis 30⁰, ein. Der Schnittpunkt der Drehachse DA der Umlenkrolle 31 mit der Längsachse L des Hubmastes 10 ist im dargestellten Ausführungsbeispiel auf der lastabgewandten Seite des Hubmastes 10 angeordnet.

Zur Versorgung des Masthubzylinders 20a und des Freihubzylinders 21a mit Hydrauliköl ist an das Zylinderrohr 20b des Masthubzylinders 20a eine Hydraulikanschlussleitung 35 angeschlossen und eine Hydraulikverbindungsleitung 36 von der Kolbenstange 20c des Masthubzylinders 20a zu dem Zylinderrohr 21b des Freihubzylinders 21a geführt. Das Hydrauliköl kann hierbei über die hohle Kolbenstange 20c des Masthubzylinders 20a von der Hydraulikanschlussleitung 35 zur Hydraulikverbindungsleitung 36 und in den Freihubzylinder 21a strömen.

Der Lastschlitten 11 weist einen vertikalen Lastrücken 11a auf, der in Querrichtung Q des Hubmastes 10 verläuft und an dem die beiden Gabelarme 12a, 12b befestigt sind.

Der Lastrücken 11a ist mittels Führungsrollen 40a, 40b in den zwei Innenmastprofilen 16a, 16b des Innenmastes 16 anhebbar und absenkbar angeordnet.

Der Lastrücken 11a des Lastschlittens 11 ist - wie in der Figur 2 ersichtlich ist - in Querrichtung Q des Hubmastes 10 zwischen den zwei Innenmastprofilen 16a, 16b des Innenmastes 16 angeordnet. Der Lastrücken 11a ist hierzu mit den seitlichen Außenkanten AK innerhalb der Innenkanten IK der beiden Innenmastprofilen 16a, 16b angeordnet.

Der Lastrücken 11a ist hierbei - in Längsrichtung L, d.h. in Richtung der Längsachse L, des Hubmastes 10 gesehen - zumindest teilweise innerhalb der Längserstreckung der Innenmastprofile 16a, 16b, d.h. innerhalb der Erstreckung der Innenmastprofile 16a, 16b in Längsrichtung L des Hubmastes 10, angeordnet. Hierdurch wird eine kompakte Abmessung X3 des Hubmastes 10 in Längsrichtung L des Hubmastes 10 erzielt.

Die Außenmastprofile 15a, 15b weisen jeweils einen C-förmigen Querschnitt auf mit einem lastnahen, in Querrichtung Q des Hubmastes 10 verlaufenden, Quersteg 50a und einem lastfernen, in Querrichtung Q des Hubmastes 10 verlaufenden, Quersteg 50b, wobei die beiden Außenmastprofile 15a, 15b des Außenmastes 15 mit den Querstegen 50a, 50b aufeinander zuweisend angeordnet sind. Jedes Außenmastprofil 15a, 15b weist einen in Längsrichtung L des Hubmastes 10 verlaufenden Längssteg 50c auf, an dem die Querstege 50a, 50b angeformt sind. Die Längsstege 50c bilden ebene Außenseiten des Hubmastes 10.

Die Innenmastprofile 16a, 16b weisen jeweils einen Doppel-T-Profil-Querschnitt auf und sind geschachtelt in dem zugeordneten Außenmastprofil 15a, 15b angeordnet.

Die Innenmastprofile 16a, 16b weisen jeweils einen lastnahen, in Querrichtung Q des Hubmastes 10 verlaufenden, Quersteg 55a und einen lastferner, in Querrichtung Q des Hubmastes 10 verlaufenden, Quersteg 55b auf, wobei der lastnahe Quersteg 55a des Innenmastprofils 16a bzw. 16b vor der lastnahen Vorderseite des lastnahen Querstegs 50a des Außenmastprofils 15a bzw. 15b angeordnet ist und der lastferne Quersteg 55b des Innenmastprofils 15a bzw. 15b zwischen dem lastnahen Quersteg 50a und dem lastfernen Querstegs 50b des Außenmastprofils 16a bzw. 16b angeordnet ist.

Der Lastrücken 11a des Lastschlittens 11 ist - wie in der Figur 2 ersichtlich ist - in Querrichtung Q des Hubmastes 10 zwischen den zwei Innenmastprofilen 16a, 16b des Innenmastes 16 derart angeordnet, dass die lastnahen Querstege 55a der Innenmastprofile 16a, 16b und der Lastrücken 11a fluchtend zu einander angeordnet sind, so dass sich der Lastrücken 11a und die lastnahen Querstege 55a der Innenmastprofile 16a, 16b denselben Bauraum in Längsrichtung L des Hubmastes 10 teilen.

Die Ausführung der Außenmastprofile 16a, 16b mit dem C-förmigen Querschnitt und der Innenmastprofile 16a, 16b mit dem Doppel-T-Profil-Querschnitt in Verbindung mit der Profilschachtelung der Außenmastprofile 15a, 15b und Innenmastprofile 16a, 16b ermöglicht es in Verbindung mit der Anordnung des einzelnen Masthubzylinders 20a und des einzelnen Freihubzylinders 21a im Mittenbereich MB bei kompakten Abmessungen des Hubmastes 10 in Querrichtung Q zwischen den beiden Innenmastprofilen 16a, 16b ausreichend Bauraum für den zwischen den Innenmastprofilen 16a, 16b angeordneten Lastrücken 11a des Lastschlittens 11 zur Verfügung zu stellen, der Gabelbreiten der beiden Gabelarme 12a, 12b von bis zu 560mm ermöglicht.

## Patentansprüche

1. Hubmast (10) für ein Flurförderzeug (1a), insbesondere Doppelstock-Hochhubwagen (1), wobei der Hubmast (10) einen als Standmast ausgebildeten Außenmast (15) und einen in dem Außenmast (15) anhebbar und absenkbar angeordneten Innenmast (16) aufweist, wobei in dem Innenmast (16) ein Lastschlitten (11), der mit zwei Gabelarmen (12a, 12b) versehen ist, anhebbar und absenkbar angeordnet ist, wobei der Außenmast (15) von zwei seitlich beabstandet angeordneten vertikalen Außenmastprofilen (15a, 15b) gebildet ist und der Innenmast (16) von zwei seitlich beabstandet angeordneten vertikalen Innenmastprofilen (16a, 16b) gebildet ist, wobei eine Masthubzylindereinrichtung (20) vorgesehen ist, die ausgebildet ist, den Innenmast (16) im Außenmast (15) anzuheben und abzusenken, und eine Freihubzylindereinrichtung (21) vorgesehen ist, die ausgebildet ist, den Lastschlitten (11) im Innenmast (16) anzuheben und abzusenken, **dadurch gekennzeichnet, dass** die Masthubzylindereinrichtung (20) einen einzelnen Masthubzylinder (20a) umfasst und die Freihubzylindereinrichtung (21) einen einzelnen Freihubzylinder (21a) umfasst, wobei der Masthubzylinder (20a) und der Freihubzylinder (21a) seitlich nebeneinander in einem Mittenbereich (MB) des Hubmastes (10) zwischen den zwei vertikalen Innenmastprofilen (16a, 16b) angeordnet sind.

2. Hubmast (10) nach Anspruch 1, **dadurch gekennzeichnet, dass** die zwei Außenmastprofile (15a, 15b) des Außenmastes (15) mittels einer unteren Außenmast-Quertraverse (15c) und einer oberen Außenmast-Quertraverse (15d) miteinander verbunden sind und die zwei Innenmastprofile (16a, 16b) des Innenmastes (16) mittels einer unteren Innenmast-Quertraverse (16c) und einer oberen Innenmast-Quertraverse (16d) miteinander verbunden sind, wobei der Masthubzylinder (20a) mit der unteren Außenmast-Quertraverse (15c) und mit der oberen Innenmast-Quertraverse (16d) verbunden ist.

3. Hubmast (10) nach Anspruch 2, **dadurch gekennzeichnet, dass** der Masthubzylinder (20a) ein Zylinderrohr (20b) und eine in dem Zylinderrohr (20b) ausfahrbar angeordnete Kolbenstange (20c) aufweist, wobei das Zylinderrohr (20b) des Masthubzylinders (20a) mit der unteren Außenmast-Quertraverse (15c) und die Kolbenstange (20c) des Masthubzylinders (20a) mit der oberen Innenmast-Quertraverse (16d) verbunden ist.

4. Hubmast (10) nach Anspruch 2 oder 3, **dadurch gekennzeichnet, dass** der Freihubzylinder (21a) mit der unteren Innenmast-Quertraverse (16c) verbunden ist und mittels eines Zugmittels (30) mit dem Lastschlitten (11) verbunden ist.

5. Hubmast (10) nach Anspruch 4, **dadurch gekennzeichnet, dass** der Freihubzylinder (21a) ein Zylinderrohr (21b) und eine in dem Zylinderrohr (21b) ausfahrbar angeordnete Kolbenstange (21c) aufweist, wobei an der Kolbenstange (21c) des Freihubzylinders (21a) eine Umlenkrolle (31) drehbar angeordnet ist, über die das Zugmittel (30) umgelenkt ist, wobei eine Drehachse (DA) der Umlenkrolle (31) zu einer Längsachse (L) des Hubmastes (10), die in Längsrichtung der Gabelarme (12a, 12b) verläuft, einen Winkel (α) im Bereich von 20⁰ bis 35⁰, insbesondere einen Winkel im Bereich von 25⁰ bis 30⁰, aufweist.

6. Hubmast (10) nach einem der Ansprüche 3 bis 5, **dadurch gekennzeichnet, dass** an das Zylinderrohr (20b) des Masthubzylinders (20a) eine Hydraulikanschlussleitung (35) angeschlossen ist und eine Hydraulikverbindungsleitung (36) von der Kolbenstange (21c) des Masthubzylinders (20a) zu dem Zylinderrohr (21b) des Freihubzylinders (21a) geführt ist.

7. Hubmast (10) nach einem der Ansprüche 1 bis 6, **dadurch gekennzeichnet, dass** der Lastschlitten (11) einen vertikalen Lastrücken (11a) aufweist, der mittels Führungsrollen (40a, 40b) in den zwei Innenmastprofilen (16a, 16b) des Innenmastes (16) anhebbar und absenkbar angeordnet ist, wobei der Lastrücken (11a) zwischen den zwei Innenmastprofilen (16a, 16b) des Innenmastes (16) angeordnet ist.

8. Hubmast (10) nach Anspruch 7, **dadurch gekennzeichnet, dass** der Lastrücken (11a) - in Richtung der Längsachse (L) des Hubmastes (10) gesehen - zumindest teilweise innerhalb der Längserstreckung der Innenmastprofile (16a, 16b) angeordnet ist.

9. Hubmast (10) nach einem der Ansprüche 1 bis 8, **dadurch gekennzeichnet, dass** die Außenmastprofile (15a, 15b) jeweils einen C-förmigen Querschnitt aufweisen mit einem lastnahen Quersteg (50a) und einem lastfernen Quersteg (50b), wobei die beiden Außenmastprofile (15a, 15b) des Außenmastes (15) mit den Querstegen (50a, 50b) aufeinander zuweisend angeordnet sind.

10. Hubmast (10) nach Anspruch 9, **dadurch gekennzeichnet, dass** die Innenmastprofile (16a, 16b) jeweils einen Doppel-T-Profil-Querschnitt aufweisen und das Innenmastprofil (16a; 16b) geschachtelt in dem Außenmastprofil (15a; 15b) angeordnet ist, wobei ein lastnaher Quersteg (55a) des Innenmastprofils (16a, 16b) vor einer lastnahen Vorderseite des lastnahen Querstegs (50a) des Außenmastprofils (15a, 15b) angeordnet ist und ein lastferner Quersteg (55b) des Innenmastprofils (16a; 16b) zwischen dem lastnahen Quersteg (50a) und dem lastfernen Querstegs (50b) des Außenmastprofils (15a; 15b) angeordnet ist.

11. Flurförderzeug (1a), insbesondere Doppelstock-Hochhubwagen (1a), mit einem Hubmast (10) nach einem der vorangegangenen Ansprüche.
